# EUROPÄISCHE PATENTSCHRIFT

(11) **EP 0 665 152 B1**
(45) Veröffentlichungstag und Bekanntmachung des Hinweises auf die Patenterteilung: **12.03.1997**
(21) Anmeldenummer: 94119042.3
(22) Anmeldetag: 02.12.1994
(51) Int. Cl.: B61H 1/00, B61H 13/38

(54) **Klotzbremseinheit für Schienenfahrzeuge**
Tread brake unit for railway vehicles
Unité de freinage à sabot pour véhicules ferroviaires

(30) Priorität: 01.02.1994 DE 4402996
(43) Veröffentlichungstag der Anmeldung: 02.08.1995
(73) Patentinhaber: Knorr-Bremse Systeme für Schienenfahrzeuge GmbH, 80809 München (DE)
(72) Erfinder: Fuderer, Erich, D-82110 Germering (DE); Kerscher, Albert, D-85386 Eching (DE)

(56) Entgegenhaltungen:
- EP-A- 0 147 880
- EP-A- 0 503 723

## Beschreibung

Die Erfindung betrifft eine Klotzbremseinheit für Schienenfahrzeuge, deren Bremsklotzhalter an ihrem Gehäuse mit Hilfe zweier beiderseits des Bremsklotzhalters angeordneter Blattfedern querbeweglich aufgehängt ist.

Klotzbremseinheiten für Schienenfahrzeuge mit querbeweglich angeordnetem Bremsklotzhalter sind in vielerlei Ausgestaltungen bekannt. Sie werden dann verwendet, wenn das zu bremsende Rad seitlich beweglich ist. Sie können ohne weiteres am Fahrzeug- oder Drehgestellrahmen befestigt werden, weil der Bremsklotzhalter allen Querbewegungen des zugehörigen Rades zu folgen vermag.

Bekannt sind auch Klotzbremseinheiten für Schienenfahrzeuge der eingangs angegebenen Art. Dabei bilden die Blattfedern zwei seitlich nachgiebige Hängelaschen, mit deren Hilfe der Bremsklotzhalter an einem starren Tragarm aufgehängt ist, der vom Gehäuse der Klotzbremseinheit nach oben absteht und an das Gehäuse angeschraubt ist (EP 0 147 880 B1, EP 0 503 723 A2, EP 0 503 724 A2, EP 0 503 725 A2).

Der Erfindung liegt die Aufgabe zugrunde, eine Klotzbremseinheit für Schienenfahrzeuge der eingangs angegebenen Gattung zu schaffen, welche sich bei zuverlässiger Funktionsweise durch einen einfachen und kostengünstigen Aufbau auszeichnet.

Diese Aufgabe ist durch die im kennzeichnenden Teil des Patentanspruchs 1 angegebenen Merkmale gelöst. Vorteilhafte Ausgestaltungen der erfindungsgemäßen Klotzbremseinheit für Schienenfahrzeuge sind in den restlichen Patentansprüchen angegeben.

Nachstehend ist eine Ausführungsform der erfindungsgemäßen Klotzbremseinheit für Schienenfahrzeuge anhand von Zeichnungen beispielsweise beschrieben. Darin zeigt:
- Fig. 1: die Vorderansicht in Richtung des Pfeils I in Fig. 3;
- Fig. 2: den Schnitt entlang der Linie II-II in Fig. 1;
- Fig. 3: die Seitenansicht in Richtung des Pfeils III in Fig. 1;
- Fig. 4: den Schnitt entlang der Linie IV-IV in Fig. 3; und
- Fig. 5: den Schnitt entlang der Linie V-V in Fig. 3.

Die Klotzbremseinheit weist einen Bremszylinder, ein Übersetzungsgetriebe und einen Hubsteller auf, welche in einem Gehäuse 1 untergebracht sind und so funktionieren, wie in der DE 41 17 632 A1 dargestellt und geschildert. Weiterhin ist ein Bremsklotzhalter 2 vorgesehen, welcher mittels einer Hängelasche 3 und eines Parallellenkers 4 auf die Art und Weise aufgehängt ist, wie in der Patentanmeldung P 42 35 310.6 vom 20. Oktober 1992 vorgeschlagen, und welcher mittels der aus dem Gehäuse 1 herausragenden und als Druckstange wirkenden Gewindespindel 5 des Hubstellers betätigbar ist.

Der Bremsklotzhalter 2 ist an zwei Blattfedern 6, 7 aufgehängt, welche sich beiderseits des Bremsklotzhalters 2 vor dem Gehäuse 1 nach oben erstrecken, um einen seitlich federnden Tragarm für den Bremsklotzhalter 2 zu bilden. Die Blattfedern 6, 7 sind mit dem Gehäuse 1 verbunden, und zwar über eine Konsole 8, welche an das Gehäuse 1 angeschraubt ist.

Die Konsole 8 weist zwei untere Augen 9, 10 und zwei obere Arme 11, 12 auf. An die beiden Augen 9, 10 ist jeweils das untere Ende 6a der einen Blattfeder 6 bzw. das untere Ende 7a der anderen Blattfeder 7 von außen mittels einer Schraube 13 angeschraubt. Die Schraube 13 weist zwischen ihrem Kopf 14 und dem in eine Gewindebohrung 15 des Auges 9 bzw. 10 eingeschraubten Gewindezapfen 16 einen kugeligen Abschnitt 17 auf, welcher in einer zylindrischen Bohrung 18 entsprechenden Durchmessers im unteren Ende 6a der einen Blattfeder 6 bzw. im unteren Ende 7a der anderen Blattfeder 7 aufgenommen ist.

Die beiden oberen Arme 11, 12 der Konsole 8 erstrecken sich jeweils innen an der einen Blattfeder 6 bzw. an der anderen Blattfeder 7 vorbei und sind jeweils mit einem Bügel 19 bzw. 20 versehen, welcher sich außen an der einen Blattfeder 6 bzw. an der anderen Blattfeder 7 vorbei erstreckt. Jeder Bügel 19 bzw. 20 ist am U-förmigen äußeren Ende 19a bzw. 20a mit dem äußeren Ende 11a bzw. 12a des zugehörigen Arms 11 bzw. 12 verhakt und am inneren Ende mittels zweier Schrauben 21 am Arm 11 bzw. 12 befestigt. Es ergibt sich so eine schlitzförmige Durchgangsöffnung 22 am einen Arm 11 für die eine Blattfeder 6 und am anderen Arm 12 für die andere Blattfeder 7.

Jeder Arm 11 bzw. 12 der Konsole 8 ist auf der Außenseite und jeder Bügel 19 bzw. 20 ist auf der Innenseite so ausgebildet, daß die jeweilige schlitzförmige Durchgangsöffnung 22 die zugehörige Blattfeder 6 bzw. 7 in einer Querebene 23 eng umschließt und sich von der Querebene 23 weg zum unteren Ende 6a bzw. 7a und zum oberen Ende 6b bzw. 7b der Blattfeder 6 bzw. 7 hin jeweils senkrecht zu den breiten Seitenflächen 6c bzw. 7c der Blattfeder 6 bzw. 7 trichterförmig verbreitert. Die beiden sich jeweils quer zur zugehörigen Blattfeder 6 bzw. 7 erstreckenden, ösenartigen Arme 11, 19 und 12, 20 bilden zwei Loslager Lᵢ und Lₐ für die beiden Blattfedern 6 und 7, während die beiden Augen 9 und 10 der Konsole 8 zusammen mit der jeweiligen Schraube 13 zwei Festlager Fᵢ und Fₐ für die beiden Blattfedern 6 und 7 bilden.

Zwischen den beiden oberen Enden 6b, 7b der Blattfedern 6, 7 erstreckt sich ein Querbolzen 24, auf welchem die starre Hängelasche 3 am oberen Ende drehbar gelagert ist und welcher eine Brücke 25 trägt. Die Brücke 25 überspannt die Hängelasche 3 bzw. deren oberes Ende und weist zwei Seitenflansche 26 mit je einer Bohrung 27 auf, durch welche sich der Querbolzen 24 erstreckt. Ferner ist die Brücke 25 auf beiden Seiten mit je einer äußeren Nase 28 versehen, welche in eine obere Ausnehmung 29 der einen bzw. der anderen Blattfeder 6 bzw. 7 eingreift, so daß die Brücke 25 sich auf dem Querbolzen 24 nicht drehen kann. An die Brücke 25 ist das obere Ende des Parallellenkers 4 angelenkt, und zwar um eine Achse 30 schwenkbar. An ihren unteren Enden sind die starre Hängelasche 3 und der Parallellenker 4 jeweils um eine Achse 31 bzw. 32 schwenkbar mit dem Bremsklotzhalter 2 verbunden. Die drei Schwenkachsen 30, 31 und 32 verlaufen parallel zum Querbolzen 24. Es sind zwei Rückdrückfedern 33 für die Hängelasche 3 vorgesehen.

Der Querbolzen 24 ist in den beiden oberen Enden 6b und 7b der Blattfedern 6, 7 jeweils gelenkig gelagert, und zwar mit Hilfe eines kugeligen Abschnitts 34, welcher in einer zylindrischen Bohrung 35 entsprechenden Durchmessers im oberen Ende 6b der einen Blattfeder 6 bzw. im oberen Ende 7b der anderen Blattfeder 7 aufgenommen ist. Die oberen Enden 6b, 7b der beiden Blattfedern 6, 7 erstrecken sich beiderseits der beiden Seitenflansche 26 der Brücke 25. Sie sind zwischen zwei Außenscheiben 36 eingeschlossen, welche an die beiden Enden des Querbolzens 24 angeschraubt sind. Zwischen dem oberen Ende 6b bzw. 7b jeder Blattfeder 6 bzw. 7 und dem benachbarten Seitenflansch 26 der Brücke 25 sowie der benachbarten Außenscheibe 36 des Querbolzens 24 ist je eine elastische Ringscheibe 37 bzw. 38 aus Gummi vorgesehen.

Wenn der Bremsklotzhalter 2 aus der in Fig. 1 mit ausgezogenen Linien wiedergegebenen Ruhestellung in Richtung des Pfeils 39 bezüglich des Gehäuses 1 ausgelenkt wird, um die dort mit strichpunktierten Linien angedeutete Stellung einzunehmen, federn die beiden Blattfedern 6, 7 seitlich in Richtung des Pfeils 39, wie ebenfalls mit strichpunktierten Linien angedeutet.

### Bezugszeichenliste

- 1: Gehäuse
- 2: Bremsklotzhalter
- 3: Hängelasche
- 4: Parallellenker
- 5: Gewindespindel
- 6: Blattfeder
- 6a: unteres Ende
- 6b: oberes Ende
- 6c: breite Seitenfläche
- 7: Blattfeder
- 7a: unteres Ende
- 7b: oberes Ende
- 7c: breite Seitenfläche
- 8: Konsole
- 9: Auge
- 10: Auge
- 11: Arm
- 11a: äußeres Ende
- 12: Arm
- 12a: äußeres Ende
- 13: Schraube
- 14: Kopf
- 15: Gewindebohrung
- 16: Gewindezapfen
- 17: kugeliger Abschnitt
- 18: zylindrische Bohrung
- 19: Bügel
- 19a: äußeres Ende
- 20: Bügel
- 20a: äußeres Ende
- 21: Schraube
- 22: Durchgangsöffnung
- 23: Querebene
- 24: Querbolzen
- 25: Brücke
- 26: Seitenflansch
- 27: Bohrung
- 28: Nase
- 29: Ausnehmung
- 30: Achse
- 31: Achse
- 32: Achse
- 33: Rückdrückfeder
- 34: kugeliger Abschnitt
- 35: zylindrische Bohrung
- 36: Außenscheibe
- 37: Ringscheibe
- 38: Ringscheibe
- 39: Pfeil
- Lᵢ: Loslager
- Lₐ: Loslager
- Fᵢ: Festlager
- Fₐ: Festlager

## Patentansprüche

1. Klotzbremseinheit für Schienenfahrzeuge, deren Bremsklotzhalter an ihrem Gehäuse mit Hilfe zweier beiderseits des Bremsklotzhalters angeordneter Blattfedern querbeweglich aufgehängt ist, dadurch **gekennzeichnet**, daß die beiden Blattfedern (6, 7) jeweils am unteren Ende (6a bzw. 7a) mittels eines Festlagers (Fᵢ bzw. Fₐ) und zwischen dem unteren Ende (6a bzw. 7a) sowie dem oberen Ende (6b bzw. 7b) mittels eines Loslagers (Lᵢ bzw. Lₐ) mit dem Gehäuse (1) verbunden sind und der Bremsklotzhalter (2) mittels einer starren Hängelasche (3) an den oberen Enden (6b, 7b) der Blattfedern (6, 7) aufgehängt ist.

2. Klotzbremseinheit nach Anspruch 1, dadurch **gekennzeichnet**, daß die oberen Enden (6b, 7b) der beiden Blattfedern (6, 7) durch einen Querbolzen (24) miteinander verbunden sind, auf welchem die Hängelasche (3) pendelnd gelagert ist und welcher in den beiden oberen Enden (6b, 7b) der Blattfedern (6, 7) jeweils gelenkig gelagert ist.

3. Klotzbremseinheit nach Anspruch 2, dadurch **gekennzeichnet**, daß der Bremsklotzhalter (2) mittels der Hängelasche (3) und eines Parallellenkers (4) an den oberen Enden (6b, 7b) der beiden Blattfedern (6, 7) aufgehängt ist und der Querbolzen (24) eine die Hängelasche (3) überspannende Brücke (25) trägt, welche auf den Querbolzen (24) aufgesteckt ist und zur Sicherung gegen Drehen auf dem Querbolzen (24) mit den beiden oberen Enden (6b, 7b) der Blattfedern (6, 7) formschlüssig zusammenwirkt und an welche der Parallellenker (4) angelenkt ist.

4. Klotzbremseinheit nach Anspruch 1, 2 oder 3, dadurch **gekennzeichnet**, daß die beiden Festlager (Fᵢ, Fₐ) und die beiden Loslager (Lᵢ, Lₐ) für die Blattfedern (6, 7) an einer Konsole (8) vorgesehen sind, welche an das Gehäuse (1) angeschraubt ist.

5. Klotzbremseinheit nach einem der vorstehenden Ansprüche, dadurch **gekennzeichnet**, daß die beiden Festlager (Fᵢ, Fₐ) für die Blattfedern (6, 7) jeweils von einer Schraube (13) gebildet sind, welche mit einem Gewindezapfen (16) in ein Auge (9 bzw. 10) des Gehäuses (1) bzw. der Konsole (8) eingeschraubt ist und zwischen dem Kopf (14) und dem Gewindezapfen (16) einen kugeligen Abschnitt (17) aufweist, der in einer zylindrischen Bohrung (18) entsprechenden Durchmessers im unteren Ende (6a bzw. 7a) der zugehörigen Blattfeder (6 bzw. 7) aufgenommen ist.

6. Klotzbremseinheit nach einem der vorstehenden Ansprüche, dadurch **gekennzeichnet**, daß die beiden Loslager (Lᵢ, Lₐ) für die Blattfedern (6, 7) jeweils von einem ösenartigen Arm (11, 19 bzw. 12, 20) des Gehäuses (1) bzw. der Konsole (8) gebildet sind, der sich quer zur zugehörigen Blattfeder (6 bzw. 7) erstreckt und eine schlitzförmige Durchgangsöffnung (22) für die Blattfeder (6 bzw. 7) aufweist, welche die Blattfeder (6 bzw. 7) in einer Querebene (23) eng umschließt und sich von der Querebene (23) weg zum oberen und zum unteren Ende (6b, 6a bzw. 7b, 7a) der Blattfeder (6 bzw. 7) hin jeweils senkrecht zu den breiten Seitenflächen (6c bzw. 7c) der Blattfeder (6 bzw. 7) trichterförmig verbreitert.

## Claims

1. Block brake unit for rail vehicles, the brake block holder of which is suspended in a transversely movable manner on its housing with the aid of two leaf springs arranged on both sides of the brake block holder, characterised in that the two leaf springs (6, 7) are respectively connected at the lower end (6a, 7a) by means of a fixed bearing (Fᵢ, Fₐ) and between the lower end (6a, 7a) and the upper end (6b, 7b) by means of a loose bearing (Lᵢ, Lₐ) to the housing (1), and the brake block holder (2) is suspended by means of a rigid suspension linkage (3) on the upper ends (6b, 7b) of the leaf springs (6, 7).

2. Block brake unit according to claim 1, characterised in that the upper ends (6b, 7b) of the two leaf springs (6, 7) are joined together by a cross pin (24) on which the suspension linkage (3) is mounted in a pendulum manner, and which is hingedly mounted respectively in the two upper ends (6b, 7b) of the leaf springs (6, 7).

3. Block brake unit according to claim 2, characterised in that the brake block holder (2) is suspended by means of the suspension linkage (3) and a parallel guide (4) at the upper ends (6b, 7b) of the two leaf springs (6, 7), and the cross pin (24) carries a bridge (25) spanning the suspension linkage (3) which is placed onto the cross pin (24), and for securing against rotation on the cross pin (24) co-operates in a positive-locking manner with the two upper ends (6b, 7b) of the leaf springs (6, 7), and on which the parallel guide (4) is hinged.

4. Block brake unit according to claim 1, 2 or 3, characterised in that the two fixed bearings (Fᵢ, Fₐ) and the two loose bearings (Lᵢ, Lₐ) for the leaf springs (6, 7) are provided on a console (8) which is screwed to the housing (1).

5. Block brake unit according to one of the preceding claims, characterised in that the two fixed bearings (Fᵢ, Fₐ) for the leaf springs (6, 7) are respectively formed from a screw (13) which with a threaded journal (16) is screwed into an eye (9, 10) of the housing (1) or of the console (8), and between the head (14) and the threaded journal (16) has a spherical portion (17) which is received in a cylindrical bore (18) of corresponding diameter in the lower end (6a, 7a) of the associated leaf spring (6, 7).

6. Block brake unit according to one of the preceding claims, characterised in that the two loose bearings (Lᵢ, Lₐ) for the leaf springs (6, 7) are respectively formed from an arm (11, 19; 12, 20) in the form of an eye of the housing (1) or of the console (8), the arm extending transversely to the associated leaf spring (6, 7) and having a slot-shaped passage (22) for the leaf spring (6, 7) which tightly surrounds the leaf spring (6, 7) in a transverse plane (23) and widens in a funnel shape from the transverse plane (23) towards the upper and the lower end (6b, 6a; 7b, 7a) of the leaf spring (6, 7) respectively perpendicularly to the wide side faces (6c, 7c) of the leaf springs (6, 7).

## Revendications

1. Unité de frein à sabot pour des véhicules sur rails, dont le support de sabot de frein est suspendu, de manière mobile en direction transversale, au carter de l'unité, à l'aide de deux lames de ressort disposées de part et d'autre du support de sabot de frein, caractérisée en ce que les deux lames de ressort (6, 7) sont reliées au carter (1), chacune à l'extrémité inférieure (6a et respectivement 7a), au moyen d'un palier fixe (Fᵢ respectivement Fₐ), et entre l'extrémité inférieure (6a et respectivement 7a) et l'extrémité supérieure (6b et respectivement 7b), au moyen d'un palier libre (Lᵢ respectivement Lₐ), et le support de sabot de frein (2) est suspendu, au moyen d'une biellette de suspension (3) rigide, aux extrémités supérieures (6b, 7b) des lames de ressort (6, 7).

2. Unité de frein à sabot selon la revendication 1, caractérisée en ce que les extrémités supérieures (6b, 7b) des deux lames de ressort (6, 7) sont reliées l'une à l'autre par une broche transversale (24), sur laquelle est montée oscillante la biellette de suspension (3), et qui est montée de manière articulée dans chacune des deux extrémités supérieures (6b, 7b) des lames de ressort (6, 7).

3. Unité de frein à sabot selon la revendication 2, caractérisée en ce que le support de sabot de frein (2) est suspendu, au moyen de la biellette de suspension (3) et d'un bras oscillant parallèle (4), aux extrémités supérieures (6b, 7b) des deux lames de ressort (6, 7), et la broche transversale (24) porte une pièce en forme de pont (25), qui surmonte la biellette de suspension (3), et est engagée sur la broche transversale (24) et qui, pour son blocage en rotation sur la broche transversale (24), coopère par complémentarité de formes avec les deux extrémités supérieures (6b, 7b) des lames de ressort (6, 7), le bras oscillant parallèle (4) étant articulé sur cette pièce en forme de pont (25).

4. Unité de frein à sabot selon la revendication 1, 2 ou 3, caractérisée en ce que les deux paliers fixes (Fᵢ, Fₐ) et les deux paliers libres (Lᵢ, Lₐ) pour les lames de ressort (6, 7), sont prévus sur une console (8), qui est vissée sur le carter (1).

5. Unité de frein à sabot selon l'une des revendications précédentes, caractérisée en ce que les deux paliers fixes (Fᵢ, Fₐ) pour les lames de ressort (6, 7) sont formés chacun par une vis (13) qui est vissée, par un embout fileté (16), dans une oreille (9 et respectivement 10) du carter (1) ou de la console (8), et qui présente, entre la tête (14) et l'embout fileté (16), un tronçon sphérique (17) reçu dans un alésage cylindrique (18) de diamètre correspondant, réalisé dans l'extrémité inférieure (6a et respectivement 7a) de la lame de ressort associée (6 et respectivement 7).

6. Unité de frein à sabot selon l'une des revendications précédentes, caractérisée en ce que les deux paliers libres (Lᵢ, Lₐ) pour les lames de ressort (6, 7) sont formés chacun par un bras (11, 19 et respectivement 12, 20), en forme de cavalier, du carter (1) ou de la console (8), qui s'étend transversalement à la lame de ressort associée (6 et respectivement 7) et présente une ouverture de passage (22) en forme de fente pour la lame de ressort (6 et respectivement 7), cette ouverture de passage enserrant étroitement la lame de ressort (6 et respectivement 7) dans un plan transversal (23), et s'élargissant en entonnoir perpendiculairement à chacune des faces latérales de grande largeur (6c et respectivement 7c) de la lame de ressort (6 et respectivement 7), à partir du plan transversal (23) en direction de l'extrémité supérieure et de l'extrémité inférieure (6b, 6a et respectivement 7b, 7a) de la lame de ressort (6 et respectivement 7).
